# DEMANDE DE BREVET EUROPEEN

(11) **EP 4 745 683 A1**
(43) Date de publication de la demande: **20.05.2026**
(21) Numéro de dépôt: 24214020.0
(22) Date de dépôt: 19.11.2024
(51) Int. Cl.: G04B 19/26, G04B 19/25, G04B 19/24, G04B 19/22

(54) **DISPOSITIF DE CORRECTION RAPIDE À BIELLE POUR MOUVEMENT D` HORLOGERIE**

(71) Demandeur: Montres Breguet S.A., 1344 L'Abbaye (CH)
(72) Inventeur: FRIDERICI, Pascal, 1341 L Orient (CH)
(74) Mandataire: ICB SA

(57) **Abrégé**

L'invention concerne un dispositif de correction (1) d'une indication fournie par un mécanisme d'affichage pour un mouvement d'horlogerie muni d'un mécanisme d'affichage comprenant une roue d'indicateur (2), l'actionnement de la roue d'indicateur (2) permettant de modifier l'indication d'affichage, le dispositif de correction (1) comprenant une articulation (10) mobile comprenant une bielle (3) mobile entre deux positions, une position de correction dans laquelle l'articulation (10) coopère avec la roue d'indicateur (2) pour la faire tourner, et une position de repos dans laquelle l'articulation (10) est éloignée de la roue d'indicateur (2).

## Description

### Domaine de l'invention

L'invention concerne un dispositif de correction rapide à bielle pour un mouvement d'horlogerie comportant un mécanisme d'affichage.

L'invention concerne encore un mouvement d'horlogerie comportant un tel dispositif de correction.

L'invention concerne le domaine de l'horlogerie, et plus particulièrement des pièces d'horlogerie comportant un mécanisme d'affichage.

### Arrière-plan de l'invention

Cette invention concerne les montres qui nécessitent un dispositif de correction rapide (quantième, jour, mois, ou autre) de certaines fonctions, en particulier des fonctions d'affichage telles qu'un quantième (simple, annuel, perpétuel, jour/date, ou autre), ou des indicateurs de phase de lune, de marée, d'affichage AM/PM, ou autres. Un exemple particulier d'un mécanisme de quantième annuel est décrit par le brevet EP1666991 B1 au nom de ETA SA.

Pour effectuer une correction du mois, l'utilisateur doit généralement effectuer une correction par le quantième. Dans les cas les plus défavorables, une telle manipulation peut s'avérer longue et fastidieuse. Il se peut que l'on doive effectuer une correction de trente jours. De même si l'utilisateur se trompe lors de la correction, la manipulation doit être réitérée. L'exécution du dispositif de correction par le quantième pourrait conduire à un emploi excessif et éventuellement créer des dysfonctionnements.

Pour actionner une roue d'indicateur, les dispositifs de correction comportent souvent des bascules, qui sont des composants essentiels dans les mécanismes d'horlogerie, permettant de commuter un mécanisme entre plusieurs modes différents, en général entre deux positions distinctes. L'une des positions actionne la rotation de la roue d'indicateur. Une bascule d'horlogerie est souvent accompagnée d'un ressort de rappel pour assurer une transmission de mouvement correcte, ou un positionnement, selon le cas.

Généralement, le dispositif de correction consiste en un rouage composé d'un ou plusieurs composants, et actionné depuis la tige de remontoir.

Cependant, un tel dispositif de correction prend de la place dans le mouvement et nécessite souvent de nombreux composants, en particulier lorsque la roue d'indicateur est éloignée de la tige de remontoir.

Une alternative connue consiste à utiliser des poussoirs intégrés dans la boîte de montre. Cependant, cette alternative est souvent relativement coûteuse et peut être une source de problèmes d'étanchéité de la boîte de montre.

### Résumé de l'invention

La présente invention se propose de résoudre les inconvénients précités de l'art antérieur, et vise à permettre à l'utilisateur une correction rapide d'un mécanisme d'affichage, et plus particulièrement d'un mécanisme de quantième.

A cet effet, l'invention concerne un dispositif de correction d'une indication fournie par un mécanisme d'affichage pour un mouvement d'horlogerie muni d'un mécanisme d'affichage comprenant une roue d'indicateur comportant un canon, l'actionnement de la roue d'indicateur permettant de modifier l'indication d'affichage.

Le dispositif de correction est remarquable en ce qu'il comprend une articulation mobile autour d'un pivot, l'articulation étant munie d'une bielle mobile entre deux positions, une position de correction dans laquelle l'articulation coopère avec la roue d'indicateur pour la faire tourner pas-à-pas, et une position de repos dans laquelle l'articulation est éloignée de la roue d'indicateur.

Ainsi, ce dispositif de correction offre un nouveau type d'architecture avec des composants novateurs, en particulier l'utilisation d'une bielle.

Grâce à l'invention, le dispositif de correction a un encombrement réduit, et est plus facile à intégrer dans un mouvement d'horlogerie, car il comprend moins de composants, allié à un fonctionnement efficace.

Selon un mode particulier de l'invention, l'articulation comprend un cliquet monté rotatif à une première extrémité de la bielle.

Selon un mode particulier de l'invention, le cliquet est en outre mobile autour d'un pivot.

Selon un mode particulier de l'invention, le cliquet comprend un bec configuré pour s'insérer au moins en partie dans la denture de la roue d'indicateur afin de la faire tourner, lorsque l'articulation est dans la position de correction.

Selon un mode particulier de l'invention, le dispositif de correction comprend un mobile à came apte à coopérer avec la bielle de manière à la pousser de la position de repos à la position de correction, lorsque le mobile à came est actionné.

Selon un mode particulier de l'invention, le mobile à came est muni de dents configurées pour venir en contact avec un bec agencé à une deuxième extrémité de la bielle.

Selon un mode particulier de l'invention, le dispositif de correction comprend un ressort de sautoir exerçant une force de rappel sur la bielle, pour la ramener de la position de correction à la position de repos.

Selon un mode particulier de l'invention, le dispositif de correction comprend un sautoir pour positionner et empêcher la roue d'indicateur de tourner en cas de chocs, lorsqu'elle n'est pas actionnée par l'articulation mobile, le sautoir étant apte à s'insérer dans la denture de la roue d'indicateur pour la positionner.

Selon un mode particulier de l'invention, le dispositif de correction comprend un ressort de bielle exerçant une force de rappel sur la bielle et le cliquet pour les maintenir éloignés de la roue d'indicateur, en position en repos.

Selon un mode particulier de l'invention, le dispositif de correction s'étend sensiblement dans un même plan.

Selon un mode particulier de l'invention, le mécanisme d'affichage est un affichage de phase de lune ou un affichage de quantième ou un affichage de jour ou un affichage de mois ou un affichage de marée ou un affichage de fuseau.

L'invention concerne également un mouvement d'horlogerie comprenant un tel dispositif de correction.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, une vue en perspective d'un mode de réalisation d'un dispositif de correction selon l'invention,
- la figure 2 représente de façon schématisée, une vue de dessous du dispositif de correction de la figure 1,
- la figure 3 représente de façon schématisée une vue de dessus du dispositif de correction de la figure 1, lorsque l'articulation est dans la position de repos éloignée de la roue d'indicateur,
- la figure 4 représente de façon schématisée une vue de dessus du dispositif de correction de la figure 1, lorsque l'articulation est dans la position de correction coopérant avec la roue d'indicateur, et
- la figure 5 représente une partie d'un mouvement d'horlogerie comportant le dispositif de correction.

### Description détaillée des modes de réalisation préférés

L'invention concerne le domaine des mécanismes d'horlogerie, et plus particulièrement des mécanismes de commande et de transmission de mouvement. Elle trouve une application préférentielle pour la correction et la mise à jour de mécanismes d'affichage dans un mouvement d'horlogerie d'une pièce d'horlogerie.

L'invention concerne plus particulièrement un dispositif de correction 1 d'une indication fournie par un mécanisme d'affichage d'un mouvement d'horlogerie. De préférence, le dispositif de correction 1 s'étend sensiblement dans un même plan.

Sur les figures 1 à 4, le mécanisme d'affichage comprend une roue d'indicateur 2 comportant un canon 19. Une aiguille, non représentée sur les figures, est par exemple montée sur le canon 19 pour l'affichage par exemple d'un quantième. La roue d'indicateur 2 comprend une denture périphérique 17 permettant de faire tourner la roue d'indicateur 2.

La roue d'indicateur 2 est relié mécaniquement à l'aiguille, l'actionnement de la roue d'indicateur 2 permet de modifier l'indication d'affichage.

De préférence, la modification est effectuée pas-à-pas. Ainsi, pour chaque rotation d'un cran de la roue d'indicateur 2, on modifie l'affichage d'une unité.

Le dispositif de correction 1 comprend un sautoir 18 pour positionner la roue d'indicateur 2 lorsqu'elle n'est pas actionnée et pour l'empêcher de tourner en cas de chocs.

Le sautoir 5 est muni d'un incliné 18 à une première extrémité, et est monté rotatif autour d'un pivot agencé à une seconde extrémité du sautoir 5. Le pivot est par exemple formé par un plot, une goupille ou une vis à portée. Le sautoir 5 comprend un trou 13 pour le pivot.

Le dispositif de correction 1 comprend un ressort de sautoir 6 agencé pour maintenir le sautoir 5 contre la roue d'indicateur 2. Le ressort de sautoir 6 est ici une lame courbe dont une première extrémité vient en appui contre le sautoir 5 pour la pousser contre la roue d'indicateur 2. Une deuxième extrémité de la lame est reliée à un talon 9 comportant des fixations 24 pour pouvoir être monté sur une platine ou un pont du mouvement d'horlogerie, en particulier à l'aide d'un ou des plots et/ou une ou plusieurs vis.

Pour actionner la roue d'indicateur 2, le dispositif de correction 1 comprend une articulation mobile 10 apte à coopérer avec la roue d'indicateur 2, pour la faire tourner.

Selon l'invention, l'articulation 10 comprend une bielle 3 mobile entre deux positions, une position de correction dans laquelle l'articulation 10 coopère avec la roue d'indicateur 2 pour la faire tourner, et une position de repos dans laquelle l'articulation 10 est éloignée de la roue d'indicateur 2.

Dans la position de repos, l'articulation 10 ne peut provoquer sa rotation, et la roue d'indicateur 2 ne tourne pas.

La bielle 3 comprend ici un corps allongé, par exemple rectangulaire, munie de deux plots 14, 15 agencées sur une face de la bielle 3, une à chaque extrémité.

L'articulation 10 comprend un cliquet 8 monté rotatif sur le plot 15 de la première extrémité de la bielle 3, de manière à pouvoir tourner autour du plot 15.

Le cliquet 8 est également monté rotatif autour d'un pivot, de préférence fixe par rapport à la platine du mouvement. A cette fin, le cliquet 8 comprend deux trous, un premier trou pour le plot 15, et un deuxième trou 12 pour un pivot autour duquel le cliquet 8 peut tourner. Le pivot est par exemple formé par un plot ou une vis à portée insérée dans le deuxième trou 12.

Le cliquet 8 comprend également un bec 16 capable de s'insérer dans la denture 17 de la roue d'indicateur 2 pour la faire tourner. Le bec est orienté vers la roue d'indicateur 2.

Lorsque la bielle 3 passe de la position de repos à la position de correction, la bielle 3 effectue un déplacement sensiblement linéaire, voire rectiligne. Le cliquet 8 est poussé par la bielle 3 et tourne à la fois autour du plot 15 de la bielle 3 et autour du pivot, qui est de préférence fixe par rapport au mouvement d'horlogerie. Ainsi, le bec 16 du cliquet 8 est abaissé pour s'insérer dans la denture 17 de la roue d'indicateur 2 afin de la faire tourner, lorsque la bielle 3 est dans la position de correction.

Pour déplacer la bielle 3, le dispositif de correction 1 comprend un mobile à came 4 coopérant avec la bielle 3, de manière à la pousser de la position de repos à la position de correction, lorsque le mobile à came 4 est actionné. Le mobile à came 4 est muni de dents 21 configurées pour pouvoir venir en contact avec un bec 22, agencé à une deuxième extrémité de la bielle 3. Le mobile à came 4 est (fait notion d'assemblage non ?) disposé rotatif à l'arrière de la bielle 3.

Le dispositif de correction 1 comprend un ressort de bielle 7 exerçant une force de rappel sur la bielle 10, pour ramener la bielle 3 de la position de correction à la position de repos. Le ressort de bielle 7 comprend également une lame flexible courbe reliée à un deuxième talon 11 par une extrémité, et vient en appui contre le plot 14 de la bielle 3 du côté intérieur, afin de repousser la bielle 10 vers sa deuxième position de repos. Le deuxième talon 11 comprend des fixations 23 pour assembler le deuxième talon 11 sur le mouvement.

Le plot 14 peut aussi servir pour le guidage de la bielle 3, le plot 14 étant par exemple mobile dans un oblong opéré dans une planche additionnelle, non représentée sur les figures.

Le dispositif de correction 1 est par exemple intégré dans un mouvement d'horlogerie 10, par exemple pour corriger un affichage de type quantième. La correction est effectuée par l'utilisateur à partir d'une tige de remontoir, non représentée sur les figures.

Le déplacement longitudinal de la tige de remontoir provoque directement ou indirectement le déplacement d'un renvoi de correction 25 dans une position distincte (généralement la position intermédiaire d'un mécanisme à trois positions), qui engrène un baladeur 29 permettant d'actionner le mobile à came 4.

En tournant la tige de remontoir dans le sens horaire, le renvoi de correction 25 tourne dans le sens antihoraire, le baladeur 29 tourne dans le sens horaire, et le mobile de came 4 dans le sens antihoraire. Ainsi, le mobile de came 4 actionne le déplacement de la bielle 3 et du cliquet 8 contre la roue d'indicateur 2 selon le procédé décrit précédemment. Et la roue d'indicateur 2 est ainsi corrigée par pas, à chaque fois qu'une dent du mobile de came pousse la bielle 3.

Bien entendu, le dispositif correcteur selon l'invention ne se limite pas aux modes de réalisation qui viennent d'être décrits et diverses modifications et variantes simples peuvent être envisagées par l'homme du métier sans sortir du cadre de l'invention tel que défini par les revendications annexées.

## Revendications

1. Dispositif de correction (1) d'une indication fournie par un mécanisme d'affichage pour un mouvement d'horlogerie muni d'un mécanisme d'affichage comprenant une roue d'indicateur (2), l'actionnement de la roue d'indicateur (2) permettant de modifier l'indication d'affichage, le dispositif de correction (1) comprenant une articulation (10) mobile, **caractérisé en ce que** l'articulation (10) comprend une bielle (3) mobile entre deux positions, une position de correction dans laquelle l'articulation (10) coopère avec la roue d'indicateur (2) pour la faire tourner, et une position de repos dans laquelle l'articulation (10) est éloignée de la roue d'indicateur (2).

2. Dispositif de correction selon la revendication 1, **caractérisé en ce que** l'articulation (10) comprend un cliquet (8) monté rotatif à une première extrémité de la bielle (3).

3. Dispositif de correction selon la revendication 2, **caractérisé en ce que** le cliquet (8) est en outre mobile (10) autour d'un pivot (12).

4. Dispositif de correction selon la revendication 2 ou 3, **caractérisé en ce que** le cliquet (8) comprend un bec (16) configuré pour s'insérer au moins en partie dans la denture (17) de la roue d'indicateur (2) afin de la faire tourner, lorsque l'articulation (10) est dans la position de correction.

5. Dispositif de correction selon l'une, quelconque, des revendications précédentes, **caractérisé en ce qu'**il comprend un mobile à came (4) apte à coopérer avec la bielle (3) de manière à la pousser de la position de repos à la position de correction, lorsque le mobile à came (4) est actionné.

6. Dispositif de correction selon la revendication 5, **caractérisé en ce que** le mobile à came (4) est munie de dents (21) configurées pour venir en contact avec un bec (22) agencé à une deuxième extrémité de la bielle (3).

7. Dispositif de correction selon l'une des revendications 2 à 4, **caractérisé en ce qu'**il comprend un ressort de bielle (7) exerçant une force de rappel sur la bielle (3), pour la ramener de la position de correction à la position de repos.

8. Dispositif de correction selon l'une, quelconque, des revendications précédentes, **caractérisé en ce qu'**il comprend un sautoir (5) pour positionner et empêcher la roue d'indicateur (2) de tourner en cas de chocs, lorsqu'elle n'est pas actionnée par l'articulation mobile (10), le sautoir (5) étant apte à s'insérer dans la denture (17) de la roue d'indicateur (2) pour la bloquer.

9. Dispositif de correction selon la revendication 8, **caractérisé en ce qu'**il comprend un ressort de sautoir (6) exerçant une force de rappel sur le sautoir (5) pour le maintenir contre la roue d'indicateur (2).

10. Dispositif de correction selon l'une, quelconque, des revendications précédentes, **caractérisé en ce qu'**il s'étend sensiblement dans un même plan.

11. Dispositif de correction selon l'une, quelconque, des revendications précédentes, **caractérisé en ce que** le mécanisme d'affichage est un affichage de phase de lune ou un affichage de quantième ou un affichage de jour ou un affichage de mois ou un affichage de marée ou un affichage de fuseau.

12. Mouvement d'horlogerie comprenant un dispositif de correction d'une indication fournie par un mécanisme d'affichage selon l'une, quelconque, des revendications précédentes.
